# EUROPÄISCHE PATENTSCHRIFT

(11) **EP 0 111 131 B1**
(45) Veröffentlichungstag und Bekanntmachung des Hinweises auf die Patenterteilung: **19.02.1986**
(21) Anmeldenummer: 83110690.1
(22) Anmeldetag: 26.10.1983
(51) Int. Cl.: B65D 35/12

(54) **Verpackungstube**
Tubular container
Tube d'emballage

(30) Priorität: 29.10.1982 DE 8230491 U
(43) Veröffentlichungstag der Anmeldung: 20.06.1984
(73) Patentinhaber: Automation Industrielle SA, CH-1896 Vouvry (CH)
(72) Erfinder: Sander, Engelbert, CH-1896 Vouvry (CH)
(74) Vertreter: Patentanwälte Zellentin & Partner

## Beschreibung

Die Erfindung betrifft eine Verpackungstube, bestehend aus einem Tubenrohr, aus einer mehrschichtigen Verbundfolie mit metallischer Sperrschicht, einem vorgefertigten aus Kunststoff bestehenden undeine Entnahmeöffnung aufweisenden konischen Kopfstück und mit einem darauf angeordneten Verbindungskörper, der aus einer eine Metallschicht und mindestens eine Kunststoffschicht enthaltenden Verbundfolie besteht, wobei der Umfangsrand des Tubenrohrs den äusseren Rand des Verbindungskörpers unter- oder übergreifend überlappt und ihre aufeinanderliegenden Kunststoffschichten durch induktives Erzeugen von Wärme im Metall der Verbundfolien erweicht und unter Druckanwendung miteinander verschweisst sind.

Eine derartige Verpackungstube ist aus den Fig. 4,5 und der dazugehörigen Beschreibung der DE-A Nr. 2628014 bekannt. Hierbei ist das vorgefertigte Kopfstück aus Polyäthylen hergestellt und mit dem Tubenrohr mittels des Verbindungskörpers durch induktive Erwärmung der Metallschicht durch Hochfrequenz,die die benachbarten Kunststoffschichten erweicht, verschweisst. Hierbei übergrieft der Umfangsrand des Tubenrohrs den Verbindungskörper Bei der Ausführung gemäss Fig. 1 und 2 untergreift der Umfangsrand des Tubenrohrs den Vetbindungskörper. Die Kunststoffschichten des Vecbindungskörpers und des Rohrkörpers bestehen aus einem Material, das sich: gut mit dem aus Polyätkuylen bestehenden Tubenkopt verschweissen lässt Diese Ausführungsform einer Verpackungstube vermag, die an sie zu stelfenden hohen Anforderungen in bezug auf Diffusionsfestigkeit, insbesondere aber hinsichtlich des Absorptionsverhaltens, nur unzureichend zu erfüllen-

Dadurch, dass der Verbindungskörper eine Sperrschichtaufweistwerden bei dieser Tube Tiele der Tubenschulter gegen Diffusion insbesondere von aussen geschützt, jedoch absorbiert der zwischen der Sperrschicht und dem Füllgut angeordnete Tubenkopf aus Polyäthylen erhebliche Mengen flüchtiger Bestandteile, wie z.B. Aromastoffe, wodurch eine nachteilige Veränderung in der Qualität des Füllgutes eintritt.

Bei dem in Fig. 3 der genannten Schrift dargestellten Ausführungsbeispiel bildet der Verbindungskörper mit der Sperrschicht den gesamten konischen Teil des Kopfstücks und seine Sperrschicht bildet einen Teil der Entnahmeöffnung. Nur auf diesen Teil ist dann eine Gewindekopfhülse aufgesetzt. Hierdurch ist zwar eine Verbesserung der Gasdichtigkeit erreicht, aber die Herstellung derartiger Kopfstücke ist z. B. durch die mehrfache Verformung der Aluminiumsperrschicht in verschiedenen Richtungen und die Verbindung mit der Gewindekopfhülse wesentlich komplizierter. Ausserdem leidet die Steifigkeit des Kopfes, wenn nicht weitere zusätzliche, die Herstellung verkomplizierende und verteuernde Massnahmen ergriffen werden.

Ein anderer Weg zur Erhöhung der Gasdichtigkeit wird nach der Lehre der FR-A Nr. 2396695 beschritten. Die dort beschriebene Tube weist einen Rohrkörper aus einem Schichtmaterial mit einer undurchlässigen Aluminiumfolie auf. Bei der Herstellung der Tube wird der Rohrkörper auf einen Dorn aufgeschoben, auf den ein Trenneinsatz aus einem weitgehend gasundurchlässigen Kunststoffmaterial aufgesetzt ist. DerTrenneinsatz weist eine Randfläche auf, gegen die der obere Rand des Tubenrohrs angeformt wird. In einer Spritzgussform wird dann ein Kopfstück aus einem relativ gasdurchlässigen, leicht verformbaren thermoplastischen Material (Polyäthylen) angegossen. Zur Verringerung der Lösbarkeit des Trenneinsatzes vom Kopfstück weist der Trenneinsatz ringförmige Wülste auf, die in das Kopfstück hineinragen. Wenn der Trenneinsatz aus einem Material besteht, das sich nicht unter üblichen Bedingungen mit dem Material des Kopfstücks verschmelzen; lässt, was bei den bekannten undurchlässigen für Sperrelemente geeigneten Kunststoffen der Fall ist, hängt die Verbindung vollständig von der Wulst-Nutverbindung ab. Eine Variante dieser Lösung sieht vor, dass der Trenneinsatz auch in den Hals geführt ist und den Ausgabekanal umgibt. Durch das Angiessen der dadurch relativ dicken Kopfstücke an das Tubenrohr wird; auch die Herstellungstechnologie kompliziert aufwendig und teuer.

Aufgabe der Erfindung istes, eine Verpackungstube der eingangs genannten Aut anzugeben, die einen Tubenhalt auch im Kopfbereich nahezu vollsrändig gasdicht umgibt, ggf. den Verbrauch an undurchlassigem, nur schwer mit den Kunststoffen der Folien verschmelzbarem Kunststoff herabmindert und deren Einzelteile in einem Arbeitsgang auf einfache Weise fest miteinander verbindbar sind-

Diese Aufgabe wird durch eine Verpackungstube mit den Merkmalen des Anspruchs 1 gelöst-

Durch die zweiteilige Ausführung kann der obere Teil vollständig durch den unteren gasundurchlässigen Teil abgedeckt werden, so dass die Gasdichtigkeit gewährleistet ist. Da der obere Teil leicht mit den Kunststoffschichten derVerbundfolie veschmolzen werden kann, wird auch eine feste Verbindung dieser Teile erreicht. Durch den Hintersckrnitt, z.B. in Form einer teilkegetförmigen Ausbildung der Aussenrandkante, wird durch das Heranführen und Anformen von Kunststoffmaterial auf diese Kante eine feste Verriegelung zwischen oberem und unterem Kopfteil gewährleistet. Das Kopfstück kann für verschiedene Tubendurchmesser ohne Änderung verwendet werden. Bei unterschiedlichen Durchmessern ist lediglich der Verbindungskörper zu ändern, so dass der Verbrauch an teurem undurchlässigem Kunststoffmaterial trotz Vergrösserung des Tubendurchmessers gleich gering bleibt. In den Unteransprüchen 2 und 3 sind zwei vorteilhafte Varianten der Verbindung der Kopfteile des Verbindungskörpers und des Rohrkörpers dargelegt, durch die die Gasdichtigkeit bei der Verbindung des Kopfes mit dem Rohrkörper aufrechterhalten wird.

Durch die Massnahmen des Anspruchs 4 wird einerseits die Haftung zwischen den beiden Teilen des Kopfes erhöht, so dass zu deren Zusammenhalt nur geringere Verriegelungskräfte erforderlich sind und andererseits ist es dadurch möglich, auch den Hals gasdicht zu gestalten.

Das untere Teil des Kopfstücks kann je nach Verwendungszweck der Tube aus einem undurchlässigen Kunststoff oder auch aus einem beschichteten oder unbeschichteten Metall bestehen.

Nachstehend wird die Erfindung anhand von Ausführungsbeispielen unter bezug auf schematische unmassstäbliche Zeichnungen näher erläutert. Es zeigt:
Fig. 1 einen Ausschnitt des Kopfbereichs einer Verpackungstube in der Anordnung der Einzelteile vor deren unlösbarer Verbindung unter Verwendung eines stufenförmigen Verbindungskörpers in einer Schnittdarstellung,
Fig. 2 den Ausschnitt gemäss Fig. 1 nach dem Verschweissen der Einzelteile in einer Schnittdarstellung (rechte Hälfte) und in Draufsicht (linke Hälfte),
Fig. 3 den gleichen Ausschnitt gemäss Fig. 1 mit einem stufenlosen Verbindungskörper,
Fig. 4 den Ausschnitt gemäss Fig. 3 nach dem Verschweissen der Einzelteile in einer Schnittdarstellung (rechte Hälfte) und in Draufsicht (linke Hälfte).

Eine erfindungsgemässe Tube enthält ein Tubenrohr 1 aus einer Verbundfolie in Form einer dreischichtigen Laminatfolie. Eine zentrale Aluminiumschicht2 ist beidseitig mit thermoplastischen Kunststoffschichten 3, 3' als Aussenschichten verbunden, die z.B. aus Polyäthylen oder Polypropylen bestehen können. Beide Kunststoffschichten 3,3' sind aus einem Material oder jeweils aus verschiedenem Material und mit verschiedener Stärke gegebenenfalls auch unter Verwendung von Zwischenschichten in Abhängigkeit von dem vorgesehenen Tubeninhalt, der Tubengrössen oder anderer Parameter ausgeführt.

Die Tube enthält ferner ein vorgefertigtes konisches Kopfstück 4, das am verjüngten Ende in einen die Entnahmeöffnung 5 der Tube umgebenden Hals 6 mündet. Der Hals 6 weist ein nicht dargestelltes Aussengewinde zum Aufschrauben einer nicht dargestellten Verschlusskappe auf. Das Kopfstück 4 weist einen Aussendurchmesser D. auf, der kleiner ist als der Innendurchmesser D des Rohrkörpers 1. Das Kopfstück 4 ist zweiteilig aus einem oberen Teil 7 mit dem Hals 6 und einem unteren Teil 8 ausgeführt. Der untere Teil 8 schliesst das obere Kopfteil 7 vollständig nach unten ab. Der untere Teil 8 weist vorzugsweise einen zylindrischen nach oben gerichteten Vorsprung 9 auf, der zumindest einen Teil der Innenwandung der Entnahmeöffnung 6 bildet. Der obere Teil 7 weist eine dem Vorsprung 9 entsprechende Ausnehmung auf. Das obere Kopfteil 7 besteht aus einem thermoplastischen Kunststoff, der relativ durchlässig sein kann, z. B. aus Polyäthylen. Dieser obere Teil 7 des Kopfstücks 4 soll aus einem Kunststoff bestehen, der sich leicht mit den Kunststoffschichten 3, 3' der Laminatfolie verschmelzen lässt. Der untere Kopfteil 8 soll aus einem relativ undurchlässigen Kunststoffmaterial bestehen, beispielsweise aus einem thermoplastischen Material mit grösserer Undurchlässigkeit wie Polypropylen, Polyamid, Polyester oder einem warmhärtenden Kunststoff wie Harnstoff-Formaldehyd, Polyuretan oder einem anderen Kunststoff oder einer Kunststoffmischung mit vergleichbaren Eigenschaften. Diese Materialien lassen sich vergleichsweise nur schwer mit dem Material der Kunststoffschichten 3, 3' der Laminatfolie verschweissen.

Unter undurchlässigem Kunststoffmaterial werden beliebige Kunststoffe verstanden, die bezüglich des jeweiligen Tubeninhalts diffusionsfest sind und auch keine flüchtigen Bestandteile des Tubeninhalts absorbieren. Da die Gasdurchlässigkeit für fast alle Kunststoffe bekannt ist, sind zur Auswahl der geeigneten Kunststoffe experimentelle Prüfungen mit dem Tubeninhalt vorteilhaft.

Durch die Verringerung des Durchmessers des Kopfes (4) im Vergleich zu den bekannten Tuben, wird auch der Verbrauch an teurerem undurchlässigem Kunststoffmaterial beschränkt.

Der untere Teil (8) kann auch aus einem Metall, z.B. Aluminium in Form einer dünnen Scheibe mit oder ohne einer ein- oder beidseitigen Kunststoff-oder Lackbeschichtung ausgeführt werden.

Das Kopfstück 4 verjüngt sich zum Aussenrand und weist eine von beiden Kopfteilen 7, gebildete Aussenrandkante 10 auf, die eine Teilfläche eines Kegels darstellt, dessen Spitze auf der Zentralachse 11 der Tube liegt und entgegengesetzt zur Entnahmeöffnung 5 gerichtet ist.

Auf dem konischen Schulterteil 12 des Kopfstücks 4 liegt dessen Form angepasst an den Hals 6 anstossend ein ringscheibenförmiger konischer Verbindungskörper 13 auf. Der Verbindungskörper 13 ist ähnlich oder identisch wie das Tubenrohr 1 bezüglich Material und Schichtaufbau gestaltet und weist somit auch eine Aluminiumschicht 2 und Kunststoffschichten 3, 3' auf.

Gemäss dem in Fig. 1 und 2 dargestellten Ausführungsbeispiel weist der Verbindungskörper 13 eine Stufe 14 auf. Die Stufe 14 hat eine solche Höhe, dass die verjüngte Aussenrandkante 10 ganz oder zumindest teilweise überdeckt ist, so dass die eine Stufenseite 15 gegenüber der Aussenrandkante 10 des Kopfstücks 4 liegt. Gegen die andere Stufenseite 16 ist der nach innen gebogene Umfangsrand 17 des Rohrkörpers 1 mit seiner Schnittkante gerichtet. Der nach innen gebogene Umfangsrand 17 wird vom äusseren Rand des Verbindungskörpers 13 unterlagert.

Bei dem in Fig. 3, 4 dargestellten Ausführungsbeispiel liegt die Schnittkante des abgebogenen Umfangsrandes 17 gegenüber der verjüngten Aussenrandkante 10 und wird von dem äusseren Rand des Verbindungskörpers 13 überlagert.

Zur Herstellung der Tube wird das Kopfstück 4 aus den beiden Teilen 7 und 8 zusammengesetzt, dann wird der Verbindungskörper 13 aufgelegt (gemäss Fig. 1 einer mit einer Stufe 14 gemäss Fig. 3 einer ohne Stufe) und schliesslich wird der Tubenkörper 1 den Verbindungskörper 13 randlich überlappend (Fig. 1) bzw. untergreifend (Fig. 3) angeformt. Sodann wird z.B. durch Hochfrequenzinduktion insbesondere die Aluminiumschicht 2 im Verbindungskörper 13 und im Randbereich des Tubenrohrs 1 erhitzt, wodurch die anliegenden Kunststoffschichten 3,3' erweicht und angeschmolzen werden. Durch Druckbeaufschlagung wird diefeste Verbindung des Verbindungskörpers 13 mit dem Kopfstück 4 und dem Tubenrohr 1 gewährleistet, wobei der erweichte Kunststoff derart verteilt wird, dass die Spalten 18 bzw. 18' ausgefüllt werden (s. Fig. 2 u. 4). Durch die Ausfüllung des Spalts 18 wird eine gfeichmässige Oberfläche erzielt und durch die des Spalts 18' wird der hinterschnittene Bereich des Kopfstücks 4 ausgefüllt, wodurch die feste und dauerhafte Verriegelung der beiden Teile 7 und 8 des Kopfstücks gewährleistet wird. Bei wesentlichen Dikkenunterschieden des Randbereichs des Tubenkopfes 4 und der Stärke des verwendeten Tubenlaminats wird ein solcher Kunststoffmateriateriafluss sichergestellt dass die Verbindungsstelle zwischen oberem und unterem Teil 7, 8 zur Verriegelung der beiden Teile miteinander überdeckt ist und quasi eine Haltefassung bildet.

## Patentansprüche

1. Verpackungstube, bestehend aus einem Tubenrohr (1), aus einer mehrschichtigen Verbundfolie mit metallischer Sperrschicht (2) und mindestens einer Kunststoffschicht (3,3'), einem vorgefertigten aus Kunststoff bestehenden und eine Entnahmeöffnung (5) aufweisenden konischen Kopfstück (4) und mit einem darauf angeordneten Verbindungskörper (13), der aus einer eine Metallschicht (2) und mindestens eine Kunststoffschicht (3,3') enthaltenden Verbundfolie besteht, wobei der Umfangsrand des Tubenrohrs (1) den äusseren Rand des Verbindungskörpers (13) unter- oder übergreifend überlappt und ihre aufeinanderliegenden Kunststoffschichten (3, 3') durch induktives Erzeugen von Wärme im Metall der Verbundfolien erweicht und unter Druckanwendung miteinander verschweisst sind, dadurch gekennzeichnet, dass das Kopfstück (4) aus zwei übereinander angeordneten Teilen (7, 8) ausgeführt ist, wobei der untere Teil (8) den oberen Teil (7) nach unten vollständig abdeckt und aus einem undurchlässigen Material besteht, dass der Aussendurchmesser (Dₐ) des Kopfstücks (4) kleiner als der Innendurchmesser (Dᵢ) des Tubenrohrs (1 ) ist, dass die von beiden Teilen (7, 8) gebildete Aussenrandkante (10) des Kopfstücks (4) hinterschnitten ist und dass Kunststoff der Verbundfolie des Verbindungskörpers (13) oder des Tubenrohrs (1) andiehinterschnitteneAussenrandkante (10) des Kopfstücks (4) wenigstens die Verbindungslinie des oberen und unteren Teils (7, 8) überdeckend angeformt ist. 2. Verpackungstube nach Anspruch 1, dadurch gekennzeichnet, dass der nach innen gebogene Umfangsrand (17) des Tubenrohrs (1) an der Aussenrandkante (10) des Kopfstücks (4) auf Stoss anliegt und vom äusseren Randbereich des Verbindungskörpers (13) überdeckt wird.

3. Verpackungstube nach Anspruch 1, dadurch gekennzeichnet, dass an der Aussenrandkante (10) des Kopfstücks (4) eine Stufenseite (15) des mit einer Stufe (14) ausgeführten Verbindungskörpers (13) anliegt und dass an der anderen Stufenseite (16) der Stufe (14) der nach innen gebogene Umfangsrand (17) des Tubenrohrs (1) auf Stoss anliegt und den äusseren Rand des Verbindungskörpers (13) überdeckt.

4. Verpackungstube nach einem der Ansprüche 1 bis 3, dadurch gekennzeichnet, dass der untere Teil (8) des Kopfstücks (4) mit einem zumindest teilweise die Innenwandung der Entnahmeöffnung (5) bildenden zylindrischen Vorsprung (9) versehen ist und der obere Teil (7) eine entsprechende Ausnehmung aufweist.

5. Verpackungstube nach einem der Ansprüche bis 4, dadurch gekennzeichnet, dass der untere Teil (8) des Kopfstücks (4) aus einem undurchlässigen Kunststoffmaterial besteht.

6. Verpackungstube nach einem der Ansprüche bis 4, dadurch gekennzeichnet, dass der untere Teil (8) des Kopfstücks (4) aus einem Metall besteht.

## Claims

1. Terbular container ,comprising a tubular body (1) formed of a multi-layered foil including a metallie barrier layer (2) and at least one layer (3, 3') of synthetic material, a prefabricated conical headpiece (4) formed of synthetic material, having a discharge opening (5), a connecting element (13) disposed on said headpiece including a multi-layered foil having a metallic layer (2) and at least one layer of synthetic material (3, 3'), the peripheral rim of said tubular body (1) overlapping the outer rim of said connecting body (13) from above or below and the superimposed layers (3, 3') of synthetic materials of said tubular body (1) and said connecting element (13) being welded to one another by inductive generation of heat in the metallic layers thereof and the exertion of pressure thereonto, characterized in that said headpiece (4) consists of two superimposed portions (7, 8), the lower portion (8) completely covering the underside of the upper portion (7) and formed of a non- permeable material, that the outer diameter (Dₐ) of said headpiece (4) is less than the inner diameter (Dᵢ) of said tubular body (1), that the outer rim edgeformed of the two portions (7, 8) is undercut, and that synthetic material of the multi-layered foil of the connecting element (13) or the tubular body (1) is attached to the undercut outer rim edge (10) of said headpiece (4) so as to overlap at least the interface of the upper and lower portions (7, 8) at said outer rim edge (10).

2. Tubular container according to Claim 1, characterized in that the peripheral rim (17) of said tubular body (1) )'bent inwardly abuts the outer rim edge (10) of said headpiece (4) and is overlapped by the outer zone of the rim of said connecting element (13).

3. Tubular container according to Claim 1, characterized in that said connecting element (13) includes a step (14) having a side (15) which abuts the outer rim edge (10) of said headpiece (4) and the inwardly bent peripheral rim (17) of said tubular body (1) abuts the other side (16) of said step (14) and overlaps the outer rim of said connecting element (13).

4. Tubular container according to any one of Claims 1 to 3, characterized in that the lower portion (8) of said headpiece (4) is provided with a cylindrical projection (9) forming at least part of the inner wall of the discharge opening (5) of said headpiece (4), and the upper portion (7) of said headpiece (4) is provided with an appropriate corresponding recess.

5. Tubular container according to any one of Claims 1 to 4, characterized in that the lower portion (8) of said headpiece (4) consists of a non- permeable synthetic material.

6. Tubular container according to any one of Claims 1 to 4, characterized in that the lower portion (8) of said headpiece (4) consists of metallic material.

## Revendications

1. Tube d'emballage ou emballage tubulaire composé d'un tube, fait d'une feuille composite multicouche comprenant une couche barrière métallique, une pièce de tête conique, préfabriquée, réalisée en matière plastique et présentant une ouverture de sortie, et un élément d'assemblage disposé sur cette tête et qui est composé d'une feuille composite comprenant une couche métallique et au moins une couche de matière plastique, le bord périphérique de la partie tubulaire du tube étant disposé à recouvrement par rapport au bord extérieur de l'élément d'assemblage, par-dessous ou par-dessus, et les couches de matière plastique de cette partie et de cet élément qui sont appliquées l'une sur l'autre étant ramollies sous l'effet d'un dégagement de chaleur par induction dans le métal des couches composites et étant soudées l'une à l'autre par l'utilisation d'une pression, caractérisé en ce que la pièce de tête (4) est composée de deux parties (7, 8) disposées l'une au-dessus de l'autre, la partie inférieure (8) recouvrant entièrement la partie supérieure (7) vers le bas et étant composée d'une matière imperméable, en ce que le diamètre extérieur (Dₐ) de la pièce de tête (4) est plus petit que le diamètre intérieur (D_{;}) de la partie tubulaire (1 ) du tube, en ce que la tranche de bord extérieur (10) de la pièce de tête (4) qui est formée par les deux parties (7, 8) est à contre-dépouille et en ce que la matière plastique de la feuille composite de l'élément d'assemblage (13) ou de la partie tubulaire (1 ) du tube est moulée contre la tranche de bord extérieur (10) à contre-dépouille de la pièce de tête (15), en recouvrant au moins la ligne de jonction entre la partie supérieure (7) et la partie inférieure (8).

2. Tube d'emballage selon la revendication 1, caractérisé en ce que le bord périphérique (17) de la partie tubulaire (1 ) du tube qui est rabattu vers l'intérieur est appuyé bord à bord contre la tranche de bord extérieur (10) de la pièce de tête (4) et est recouvert par la région marginale extérieure de l'élément d'assemblage (13).

3. Tube d'emballage selon la revendication 1, caractérisé en ce que, contre la tranche (10) du bord extérieur de la pièce de tête (4), est appuyée une face de gradin (15) de l'élément d'assemblage (13) réalisé avec un gradin (14) et en ce que, contre l'autre face (16) du gradin (14), est appuyé bord à bord le bord périphérique (17) de la partie tubulaire (1 ) du tube, qui est rabattu vers l'intérieur, ce bord recouvrant le bord extérieur de l'élément d'assemblage (13).

4. Tube d'emballage selon l'une des revendications 1 à 3, caractérisé en ce que la partie inférieure (8) de la pièce de tête (4) est munie d'une saillie cylindrique (9) qui forme au moins en partie la paroi intérieure de l'ouverture de sortie (5) et en ce que la partie supérieure (7) présente un évidement correspondant.

5. Tube d'emballage selon l'une des revendications 1 à 4, caractérisé en ce que la partie inférieure (8) de la pièce de tête (4) est composée d'une matière plastique imperméable.

6. Tube d'emballage selon l'une des revendications 1 à 4, caractérisé en ce que la partie inférieure (8) de la pièce de tête (4) est faite d'un métal.
